# FASCICULE DE BREVET EUROPEEN

(11) **EP 0 465 275 B1**
(45) Date de publication et mention de la délivrance du brevet: **04.05.1994**
(21) Numéro de dépôt: 91400749.7
(22) Date de dépôt: 20.03.1991
(51) Int. Cl.: B65D 83/28, B05B 7/00

(54) **Bouton-poussoir pour bidon aérosol, et bidon aérosol équipé d'un tel bouton-poussoir**
Betätigungsknopf für Sprühbehälter sowie Sprühbehälter mit einem solchen Betätigungsknopf
Push-button device for a spray container and spray container having such a push-button device

(30) Priorité: 03.04.1990 FR 9004247
(43) Date de publication de la demande: 08.01.1992
(73) Titulaire: L'OREAL, 75008 Paris (FR)
(72) Inventeur: De Laforcade, Vincent, F-92140 Clamart (FR)
(74) Mandataire: Peuscet, Jacques

(56) Documents cités:
- EP-A- 0 322 488
- US-A- 4 394 289

## Description

L'invention est relative à un bouton-poussoir pour bidon aérosol contenant une mousse, en particulier une mousse de coiffage, ce bidon étant muni d'une valve de sortie propre à être actionnée par le bouton-poussoir, lequel comporte une canalisation débouchant vers l'extérieur pour la sortie du produit et destinée à être raccordée à la valve, un déflecteur étant prévu en travers, au-delà de l'ouverture de la canalisation de sortie : dans le prolongement de celle-ci en vue d'amorcer l'expansion de la mousse avant qu'elle ne sorte du bouton-poussoir.

Il est apparu que le niveau de qualité du produit sortant, c'est-à-dire de la mousse demandait à être améliorée , en particulier dans le cas de bidons aérosols avec tube plongeur, destinés à être utilisés tête en haut.

L'invention a donc pour but de fournir un bouton-poussoir, du genre défini précédemment qui, tout en répondant aux exigences habituelles de fabrication économique, et de montage rapide, permette d'obtenir, à la sortie, une mousse de meilleure qualité, en particulier dès le début de la sortie de cette mousse.

Il est connu par US-A 4 394 289 de préparer une mousse par mélange d'un liquide et d'un gaz en faisant suivre au mélange un parcours comportant plusieurs changements de direction.

Selon l'invention, un bouton-poussoir pour bidon aérosol contenant une mousse, en particulier une mousse de coiffage, ce bidon étant muni d'une valve de sortie propre à être actionnée par le bouton-poussoir, lequel comporte une canalisation débouchant vers l'extérieur pour la sortie du produit et destinée à être raccordée à la valve, un déflecteur étant prévu, en travers, au-delà de l'ouverture de canalisation dans le prolongement de celle-ci, est caractérisé par le fait que le déflecteur a la forme d'une calotte dont la partie concave est tournée vers la sortie de la canalisation de manière à la coiffer, la partie extrême de la canalisation étant entourée par une paroi définissant une chambre dont le fond est en retrait de l'ouverture de la canalisation et dont l'extrémité ouverte est située au-delà de la calotte, la calotte étant disposée dans ladite chambre de façon à ménager des passages permettant la sortie du produit. Le flux sortant du produit doit ainsi effectuer deux changements de direction, sensiblement à 180° chacun.

De préférence, la calotte est hémisphérique.

La chambre entourant la partie extrême de la canalisation peut avoir une forme parallélépipédique rectangle. La calotte fait avantageusement partie d'un embout ayant une surface extérieure qui vient épouser la surface intérieure de la chambre, les grandes faces de l'embout étant sensiblement tangentes à la surface extérieure de la calotte, tandis que les petites faces de l'embout sont écartées de part et d'autre de la calotte.

De préférence, la chambre est disposée de telle sorte que ses grandes faces soient orthogonales à l'axe du bidon aérosol lorsque le bouton-poussoir est monté sur ce bidon.

Généralement, la canalisation de sortie est orientée à angle droit par rapport à l'axe du bouton-poussoir, un tube coaxial à cet axe, et communiquant avec la canalisation de sortie, étant propre à agir par sa partie inférieure sur la valve.

Le bidon-aérosol contenant une mousse, équipé d'un tel bouton-poussoir, est généralement du type à tube plongeur de manière à être utilisé tête en haut. La valve de sortie est généralement une valve femelle, le tube coaxial du bouton-poussoir pénétrant dans la valve pour l'actionner.

De préférence, le bouton-poussoir est accroché à une frette, elle-même fixée sur le rebord de la valve.

L'accrochage du bouton-poussoir sur la frette est assuré par au moins deux pattes élastiques, à encliqueter, prévues dans une jupe cylindrique engagée de manière à pouvoir coulisser, tout en étant guidée, dans une collerette de longueur axiale suffisante prévue sur la frette ; cette dernière forme une sorte de dôme qui est destiné à recouvrir le rebord de la valve, et comprend, intérieurement une partie cylindrique de diamètre supérieur à la collerette de guidage du bouton-poussoir propre à être encliquetée sur le rebord de la valve, grâce à une saillie annulaire interne.

L'invention consiste, mises à part les dispositions exposées ci-dessus, en un certain nombre d'autres dispositions dont il sera plus explicitement question ci-après à propos d'un exemple de réalisation décrit avec référence au dessin ci-annexé, mais qui n'est nullement limitatif.

La figure 1, de ce dessin, est une vue en coupe verticale, passant par l'axe de la canalisation de sortie, d'un bouton-poussoir selon l'invention.

La figure 2 est une coupe partielle suivant la ligne II-II de la figure 1, à plus grande échelle.

La figure 3, enfin, est une vue de droite par rapport à la figure 2.

En se reportant au dessin, notamment à la figure 1, on peut voir un bouton-poussoir 1 pour un bidon aérosol B, partiellement représenté, contenant une mousse, en particulier une mousse de coiffage. Le bidon B est muni d'une valve de sortie 2. Le bidon B est du type à tube plongeur p de manière à être utilisé tête en haut. La valve de sortie 2 est une valve femelle, dans laquelle est propre à s'engager un tube 3 coaxial au bouton-poussoir 1 pour actionner la valve et établir une connexion afin de diriger le produit vers une canalisation 4, débouchant vers l'extérieur pour la sortie de ce produit. Cette canalisation 4 est orthogonale au tube 3 avec lequel elle communique en partie haute. Lorsque le bidon B a son axe vertical, la canalisation 4 est horizontale.

La paroi supérieure du bouton 1 comporte une surface 5, légèrement concave, surmontant le tube 3, pour permettre à l'utilisateur d'exercer une pression verticale sur le bouton 1 pour actionner la valve 2.

Un déflecteur 6 est prévu en travers du prolongement de la canalisation de sortie 4 en vue d'amorcer l'expansion de la mousse avant qu'elle ne sorte du bouton-poussoir 1. Ce déflecteur 6 a la forme d'une calotte 7, notamment sphérique, dont la partie concave est tournée vers la sortie de la canalisation 4 de manière à la coiffer. La surface intérieure de la calotte 7 est toutefois écartée de l'extrémité de la canalisation 4, comme bien visible sur la figure 2, pour laisser un passage annulaire 8 pour le produit.

La partie extrême de la canalisation 4 est entourée par une paroi 9 formant partie intégrante du bouton 1 et définissant une chambre 10 dont le fond 11 est en retrait de l'ouverture 4a de la canalisation 4 et dont l'extrémité ouverte 12 est située au-delà de la calotte 7.

De préférence, la calotte 7 est hémisphérique, et centrée sur l'axe de la canalisation 4 ; le plan équatorial de base de la calotte 7 est orthogonal à cet axe. La chambre 10 a une forme parallélépipédique rectangle comme visible sur la figure 3.

La calotte 7 fait partie d'un embout 13, de préférence moulé en matière plastique, ayant une surface extérieure parallélépipédique rectangle qui vient épouser la surface intérieure de la chambre 10. Cet embout 13 est ouvert sur ses deux faces orthogonales à l'axe de la canalisation 4. Les grandes faces latérales 14, 15 de l'embout 13 sont orthogonales à l'axe du tube 3 et donc à l'axe du bidon lorsque le bouton 1 est monté sur ce bidon B. Les grandes faces 14, 15 sont sensiblement tangentes à la surface extérieure de la calotte 7, comme visible sur les figures 1 et 3, tandis que les petites faces 16, 17 de l'embout sont écartées de part et d'autre de la calotte 7 de manière à laisser des passages 18 permettant la sortie du produit.

Deux parois radiales 19, diamétralement opposées, formant partie intégrante de l'embout 13, assurent une liaison entre la calotte 7 et la zone médiane des petites faces 16, 17 de l'embout. Ces parois 19 sont relativement étroites et leur tranche radiale intérieure 19a est située à une distance de l'axe égale au rayon extérieur de la canalisation 4 de sorte que les tranches 19a des parois 19 viennent s'ajuster sur cette surface extérieure comme visible sur la figure 2.

La chambre 10 comporte, partant du fond 11, des épaulements 20 contre lesquels sont propres à venir s'appuyer, axialement, les parois 19. Deux parois diamétralement opposées 21, de dimensions radiales plus faibles, assurent une liaison entre la calotte 7 et la zone médiane des grandes faces 14, 15.

L'embout 13 peut être maintenu dans la chambre 10 par un emmanchement à force, ou éventuellement peut être collé ou soudé, ou fixé par tout autre moyen approprié.

Le bouton-poussoir 1 est accroché à une frette 22 elle-même fixée sur le rebord 23 de la valve, formé par une collerette circulaire.

Au repos, un capot protecteur C, de forme cylindrique, recouvre le bouton-poussoir 1, la base du capot C venant en appui contre un épaulement 22a de la frette 22.

Le bouton-poussoir 1 comprend, extérieurement, une sorte de coupole 24, à l'intérieur de laquelle est prévu un manchon cylindrique 25, coaxial au tube 3 mais de diamètre plus important, entourant ce tube depuis la partie supérieur du bouton 1 jusque vers le bas. Des parois 26, orientées radialement, assurent une liaison en étoile entre l'extrémité inférieure du tube 3 et le manchon 25.

Une jupe 27 prolonge vers le bas le dôme 24, à partir d'un décrochement 28. Cette jupe cylindrique 27, de diamètre supérieur au manchon 25, est engagée, de manière à pouvoir coulisser tout en étant guidée, dans une collerette 29 de longueur axiale suffisante, prévue sur la frette 22. Au moins deux pattes élastiques 30, diamétralement opposées, sont délimitées dans la paroi cylindrique de la jupe 27 par deux fentes rectilignes, suivant des génératrices. Ces pattes 30 présentent une élasticité radiale et sont munies, extérieurement, d'une saillie 31 propre à s'accrocher sous le rebord inférieur de la collerette 29.

La frette 22 forme une sorte de dôme destiné à recouvrir le rebord 23, et comprend, intérieurement, une partie cylindrique 32 de diamètre supérieur à la collerette 29, propre à être encliquetée sur la collerette 23, grâce à une saillie annulaire interne 33.

L'utilisation et le fonctionnement du bouton-poussoir sont les suivants.

En appuyant sur la surface 5, l'utilisateur provoque l'enfoncement du bouton dans la frette 22 ainsi que l'enfoncement de la valve 2 par le tube 3. La valve 2 s'ouvre et le produit sort par le tube 3 et la canalisation 4 comme illustré par les flèches sur la figure 2.

La combinaison de la calotte 7 et de la chambre 10 impose au flux de produit un double changement de direction, sensiblement à 180° à chaque fois. Il en résulte une amélioration de la qualité de la mousse, en particulier au début de la distribution.

Bien que ce résultat soit surprenant, on peut essayer de l'interpréter de la manière suivante.

Lorsque le bidon aérosol est laissé au repos un certain temps, par exemple entre deux usages matinaux, la partie liquide du produit se retrouve naturellement en bas du bidon B et le gaz en suspension remonte vers la surface. Il y a alors une séparation du contenu du bidon en deux phases : liquide et gazeuse.

Cette séparation en deux phases se produit également dans le tube plongeur p ; comme la section de ce tube p est petite, l'agitation du bidon B, effectuée généralement avant usage, n'est pas suffisante pour émulsionner complètement les deux phases qui y sont contenues : l'ouverture de la valve 2 va donc donner lieu d'abord à la sortie d'un peu de gaz, puis à celle d'un mélange trop riche en gaz, puis à celle de la mousse dans un état de qualité identique à celui recherché.

Grâce à l'obstacle semi-sphérique créé par la calotte 7, les projections, notamment de gaz, à l'ouverture de la valve 2, sont renvoyées vers le fond 11 de la chambre 9 où elles rebondissent sur une paroi plane avant de pouvoir se diriger vers les passages de sortie 18 du bouton-poussoir. Sur ce chemin, les projections, notamment de gaz, sont noyées dans le flux de mousse qui continue à sortir en sens inverse et qui les absorbe.

Le bouton-poussoir 1, qui est animé d'un mouvement axial de haut en bas, (et inversement), est bien guidé par la collerette 29, ce qui est avantageux pour les raisons exposées ci-après.

Il s'est avéré que les utilisateurs de bidons aérosols adoptent en général, pour enlever le capot protecteur C recouvrant le bouton-poussoir 1 au repos, un geste qui consiste à basculer latéralement le capot C par rapport au grand axe du bidon. Il faut donc que le bouton-poussoir 1 ne soit pas trop haut et que sa partie la plus proche du capot C au repos en soit suffisamment éloignée pour que le capot C, en sautant, n'emmène pas le bouton-poussoir avec lui.

Grâce à l'accrochage du bouton-poussoir 1 sur la frette 22, le bouton-poussoir 1 est libre de se mouvoir dans le sens axial, sans pouvoir sortir de son logement, et en étant empêché de se mouvoir dans le sens latéral par la collerette de guidage 29.

Ainsi, même si le capuchon C, lors de son basculement, vient appuyer contre le bouton-poussoir 1, celui-ci étant fermement maintenu ne peut être emmené. Il est donc possible de diminuer sensiblement la distance minimale entre le bouton-poussoir 1 et la face interne du capot C au repos, sans diminuer les qualités d'usage du bouton-poussoir 1. Ceci augmente sensiblement le choix des formes pour l'équipement aérosol.

## Revendications

1. Bouton-poussoir (1) pour bidon aérosol (B) contenant une mousse, en particulier une mousse de coiffage, ce bidon (B) étant muni d'une valve (2) de sortie propre à être actionnée par le bouton-poussoir (1), lequel comporte une canalisation (4) débouchant vers l'extérieur pour la sortie du produit et destinée à être raccordée à la valve (2), un déflecteur (6) étant prévu, en travers, au-delà de l'ouverture de la canalisation (4) dans le prolongement de celle-ci, caractérisé par le fait que le déflecteur (6) a la forme d'une calotte (7) dont la partie concave est tournée vers l'ouverture (4a) de la canalisation (4) de manière à la coiffer, la partie extrême de la canalisation (4) étant entourée par une paroi (9) définissant une chambre (10) dont le fond (11) est en retrait de l'ouverture (4a) de la canalisation (4) et dont l'extrémité ouverte (12) est située au-delà de la calotte (7), la calotte (7) étant disposée dans ladite chambre (10) de façon à ménager des passages (18) permettant la sortie du produit.

2. Bouton-poussoir selon la revendication 1, caractérisé par le fait que la calotte (7) est hémisphérique.

3. Bouton-poussoir selon la revendication 1 ou 2, caractérisé par le fait que la chambre (10) entourant la partie extrême de la canalisation (4) a une forme parallélépipédique rectangle.

4. Bouton-poussoir selon la revendication 3, caractérisé par le fait que la calotte (7) fait partie d'un embout (13) ayant une surface extérieure qui vient épouser la surface intérieure de la chambre (10), les grandes faces (14, 15) de l'embout étant sensiblement tangentes à la surface extérieure de la calotte, tandis que les petites faces (16, 17) de l'embout sont écartées de part et d'autre de la calotte (7).

5. Bouton-poussoir selon la revendication 4, caractérisé par le fait que la chambre (10) est disposée de telle sorte que les grandes faces (14, 15) de l'embout (13) soient orthogonales à l'axe du bidon aérosol (B) lorsque le bouton-poussoir (1) est monté sur ce bidon

6. Bouton-poussoir selon l'une quelconque des revendications précédentes, caractérisé par le fait que la canalisation de sortie (4) est orientée à angle droit par rapport à l'axe du bouton-poussoir (1) et qu'un tube (3) coaxial à cet axe, communiquant avec la canalisation de sortie (4), est propre à agir par sa partie inférieure sur la valve (2).

7. Bouton-poussoir selon l'une quelconque des revendications précédentes, caractérisé par le fait qu'il est accroché à une frette (22) elle-même fixée sur le rebord (23) de la valve (2).

8. Bouton-poussoir selon la revendication 7, caractérisé par le fait que l'accrochage sur la frette (22) est assuré par au moins deux pattes (30) élastiques, à encliqueter, prévues dans une jupe (27) cylindrique engagée de manière à pouvoir coulisser, tout en étant guidée, dans une collerette (29) de longueur axiale suffisante prévue sur la frette.

9. Bouton-poussoir selon la revendication 7 ou 8, caractérisé par le fait que la frette (22) forme une sorte de dôme qui est destiné à recouvrir le rebord (23) de la valve (2) et comprend intérieurement une partie cylindrique (32), de diamètre supérieur à la collerette (26) de guidage du bouton-poussoir (1), propre à être encliquetée sur le rebord (23) de valve, grâce à une saillie annulaire interne (33).

10. Bidon aérosol contenant une mousse, du type à tube plongeur (p) de manière à être utilisé tête en haut, caractérisé par le fait qu'il est équipé d'un bouton-poussoir selon l'une quelconque des revendications précédentes.

## Patentansprüche

1. Druckknopf (1) für Aerosolbehälter (B), die einen Schaum, insbesondere einen Frisierschaum, enthalten, wobei der Behälter (B) mit einem Austrittsventil (2) versehen ist, das durch den Druckknopf (1) betätigbar ist, welcher eine Leitung (4) umfaßt, die nach außen mündet, um einen Ausgang für das Produkt zu schaffen und dazu dient, mit dem Ventil (2) verbunden zu werden, wobei ein Deflektor (6) quer zu der Öffnung der Leitung (4) in deren Verlängerung vorgesehen ist,
**dadurch** **gekennzeichnet,**
daß der Deflektor (6) die Form einer Kalotte (7) aufweist, deren konkaver Bereich zu der Öffnung (4a) der Leitung (4) derart gerichtet ist, daß er diese überdeckt, wobei der Endabschnitt der Leitung (4) von einer Wand (9) umgeben ist, die eine Kammer (10) definiert, deren Boden (11) von der Öffnung (4a) der Leitung (4) zurückgesetzt ist und deren geöffnetes Ende (12) sich jenseits der Kalotte (7) befindet, wobei die Kalotte (7) so in der Kammer (10) angeordnet ist, daß Durchlässe (18) ausgespart sind, die den Austritt des Produktes ermöglichen.

2. Druckknopf nach Anspruch 1, dadurch gekennzeichnet, daß die Kalotte (7) halbkugelförmig ist.

3. Druckknopf nach Anspruch 1 oder 2, dadurch gekennzeichnet, daß die Kammer (10), die den Endabschnitt der Leitung (4) umgibt, eine parallelepipede, rechteckige Form aufweist.

4. Druckknopf nach Anspruch 3, dadurch gekennzeichnet, daß die Kalotte (7) zu einem Einsatz (13) gehört, der eine Außenfläche aufweist, die an der Innenfläche der Kammer (10) anliegt, wobei die langen Seiten (14, 15) des Einsatzes im wesentlichen Tangenten an die Außenflächen der Kalotte sind, während die kurzen Seiten (16, 17) des Einsatzes von beiden Seiten der Kalotte (7) beabstandet sind.

5. Druckknopf nach Anspruch 4, dadurch gekennzeichnet, daß die Kammer (10) derart angeordnet ist, daß die langen Seiten (14, 15) des Einsatzes (13) senkrecht zur Achse des Aerosolbehälters (B) sind, wenn der Druckknopf (1) auf den Behälter montiert ist.

6. Druckknopf nach einem der vorhergehenden Ansprüche, dadurch gekennzeichnet, daß die Austrittsleitung (4) rechtwinklig zur Achse des Druckknopfes (1) orientiert ist und daß eine zu dieser Achse coaxiale Röhre (3), die mit der Austrittsleitung (4) kommuniziert, dazu geeignet ist, mit ihrem unteren Abschnitt auf das Ventil (2) einzuwirken.

7. Druckknopf nach einem der vorhergehenden Ansprüche, dadurch gekennzeichnet, daß er auf einem Ring (22) gehalten ist, der selbst auf der Einfassung (23) des Ventils (2) befestigt ist.

8. Druckknopf nach Anspruch 7, dadurch gekennzeichnet, daß das Halten auf dem Ring (22) durch mindestens zwei elastische Schnapphaken (30) gewährleistet ist, die an einer zylindrischen Schürze (27) vorgesehen sind, die derart eingreift, daß sie in einem auf dem Ring vorgesehenen Kragen (29) mit ausreichender axialer Ausdehnung unter Führung gleitet.

9. Druckknopf nach Anspruch 7 oder 8, dadurch gekennzeichnet, daß der Ring (22) eine Art Kuppel bildet, die dazu bestimmt ist, die Einfassung (23) des Ventils (2) zu überdecken und die innen einen zylindrischen Abschnitt (32) mit einem größeren Durchmesser als der Kragen (26) zur Führung des Druckknopfes (1) umfaßt, der dazu geeignet ist, mittels einer ringförmigen inneren Auskragung (33) auf der Einfassung (23) des Ventils einzuschnappen.

10. Aerosolbehälter, der einen Schaum enthält, mit einem Tauchrohr (p), der Art, daß er mit dem Kopf nach oben verwendet werden kann, dadurch gekennzeichnet, daß er mit einem Druckknopf nach einem der vorhergehenden Ansprüche ausgestattet ist.

## Claims

1. A push button (1) for an aerosol can (B) containing a mousse, in particular a hair styling mousse, this can (8) being provided with a delivery valve (2) capable of being actuated by the push button (1) which comprises a duct (4) leading to the outside for the delivery of the product and intended to be connected to the valve (2), a deflector (6) being provided crosswise beyond the opening of the duct (4) in the extension of the latter, characterized in that the deflector (6) has the shape of a cap (7), whose concave portion is turned towards the opening (4a) of the duct (4) so as to cover it, the end portion of the duct (4) being surrounded by a wall (9) defining a chamber (10), the base (11) of which is set back from the opening (4a) of the duct (4) and whose open end (12) is situated beyond the cap (7), the cap (7) being disposed in the said chamber (10) so as to provide passageways (18) permitting the emergence of the product.

2. A push button according to claim 1, characterized in that the cap (7) is hemispherical.

3. A push button according to claim 1 or 2, characterized in that the chamber (10) surrounding the end portion of the duct (4) has a rectangular parallelepiped shape.

4. A push button according to claim 3, characterized in that the cap (7) forms part of an end fitting (13) having an outer surface which corresponds in shape to the inner surface of the chamber (10), the large sides (14, 15) of the end fitting being substantially tangential to the outer surface of the cap, while the small sides (16, 17) of the end fitting are interspaced from the cap (7) on both sides.

5. A push button according to claim 4, characterized in that the chamber (10) is disposed in such a way that the large sides (14, 15) of the end fitting (13) are perpendicular to the axis of the aerosol can (B) when the push button (1) is fitted on this can.

6. A push button according to any one of the preceding claims, characterized in that the outlet duct (4) is orientated at right angles relative to the axis of the push button (1), and that a tube (3) coaxial with this axis, communicating with the outlet duct (4), is capable of acting via its lower portion on the valve (2).

7. A push button according to any one of the preceding claims, characterized in that it is hooked onto a hoop (22) which is itself fixed on the rim (23) of the valve (2).

8. A push button according to claim 7, characterized in that the hooking onto the hoop (22) is ensured by at least two elastic tabs (30) for catch engagement, provided in a cylindrical skirt (27) engaged so as to be capable of sliding whilst being guided in a collar (29) of sufficient axial length which is provided on the hoop.

9. A push button according to claim 7 or 8, characterized in that the hoop (22) forms a kind of dome which is intended to cover the rim (23) of the valve (2) and comprises internally a cylindrical portion (32) with a diameter greater than that of the collar (26) for guiding the push button (1), which is capable of being catch-engaged on the rim (23) of the valve by means of an internal annular projection (33).

10. An aerosol can containing a mousse of the type with a dip tube (p) so as to be used in the upright position, characterized in that it is fitted with a push button according to any one of the preceding claims.
